# EUROPÄISCHE PATENTSCHRIFT

(11) **EP 0 543 279 B1**
(45) Veröffentlichungstag und Bekanntmachung des Hinweises auf die Patenterteilung: **17.05.1995**
(21) Anmeldenummer: 92119326.4
(22) Anmeldetag: 12.11.1992
(51) Int. Cl.: B61D 7/26

(54) **Getriebe zum Öffnen und Schliessen der Entladeklappen eines Sattelboden-Selbstentladewagens**
Gear for operating the discharge doors of a hopper wagon
Mécanisme d'ouverture et de fermeture des portes de déchargement d'un wagon tremie

(30) Priorität: 18.11.1991 DE 4137883
(43) Veröffentlichungstag der Anmeldung: 26.05.1993
(73) Patentinhaber: ABB HENSCHEL WAGGON UNION GmbH, D-13509 Berlin (DE)
(72) Erfinder: Köhler, Günter, Dr., W-5900 Siegen (DE); Munske, Helmut, W-3160 Lehrte (DE); Wagener, Paul-Werner, W-5902 Netphen 1 (DE)
(74) Vertreter: Rupprecht, Klaus, Dipl.-Ing.

(56) Entgegenhaltungen:
- EP-A- 0 250 332
- GB-A- 2 073 813
- US-A- 4 138 948
- US-A- 4 194 450

## Beschreibung

Die Erfindung betrifft ein Getriebe zum Öffnen und Schließen der seitlichen, je in einer horizontalen Welle hängenden und um diese schwenkbaren Entladeklappe eines Sattelboden-Selbstentladewagens, wobei die Entladeklappe mittels an ihren Längsenden angelenkten, in Schließstellung in Übertotpunktlage stehenden Lenkerstangen über Hebel von einer etwa in Wagenlängsmitte gelagerten Betätigungswelle betätigbar ist.

Getriebe der vorstehend genannten Art sind beispielsweise in der DE-OS 33 07 686 vorbeschrieben. Bei den durch diese Getriebe betätigten Entladeklappen für Sattelboden-Selbstentladewagen ist in der Entladeklappe an derem unteren Ende entweder ein biege- und verwindungssteifer Längsträger vorgesehen oder der untere Längsträger der Entladeklappe ist mit Vorsprengung gegen den Sattelboden versehen, um eine Abdichtung der Entladeklappe gegen den Sattelboden zu gewährleisten.

Bei den heute üblichen großen Längen der Entladeklappen für Sattelboden-Selbstentlader tritt jedoch im mittleren Bereich der Entladeklappen eine so große elastische Verformung durch anliegendes Ladegut auf, daß eine funktionsgerechte Abdichtung der Entladeklappe gegen den Sattelboden nur durch die zusätzliche Anordnung von aufwendigen Dichtelementen gewährleistet werden kann.

Es sind auch bereits Getriebe zum Öffnen und Schließen der Entladeklappen für Sattelboden-Selbstentladewagen bekannt, bei denen die Entladeklappe über Hebel und Schubstangen mit einer am unteren Ende des Sattelbodens gelagerten, ihrerseits von einer etwa in Wagenlängsmitte laufenden Betätigungswelle angetriebenen Daumenwelle getrieblich verbunden ist, und die Daumenwelle Daumen trägt, die in Schließstellung der Entladeklappe die untere Längsseite der Entladeklappe umgreifen und die Entladeklappe in Schließstellung gegen den Sattelboden anpressen. Ein derartiges Getriebe ist beispielsweise in der DE-PS 27 16 294 vorbeschrieben. Hierbei wirkt die Betätigungswelle über paarweise angeordnete und in Übertotpunktlage schwenkbare Lenkerstangen auf einen drehfest mit der Daumenwelle verbundenen Hebel und verschwenkt die Daumenwelle gleichzeitig mit den Lenkerstangen in Schließstellung beziehungsweise Offenstellung der Entladeklappe. Nachteilig bei der Anordnung von Daumenwellen mit Daumen zum Abdichten der unteren Längsseite der Entladeklappe gegen den Sattelboden ist die erforderliche aufwendige Einstellung jeden einzelnen Daumens, um ein gleichmäßiges Anpressen der Entladeklappe zu gewährleisten. Weiter ist von Nachteil, daß jeder Daumen bei dem Schließvorgang einen bestimmten Gleitweg an dem unteren Ende der Entladeklappe durchführt, wodurch schon bei minimal verformten Entladeklappen ein sicherer Schließvorgang behindert wird.

Die Aufgabe vorliegender Erfindung bestand darin, ein Getriebe der eingangs genannten Art so auszubilden, daß ein sicheres Anliegen der Entladeklappe im Bereich deren unterer Längsseite mit einfachen Mitteln auch bei leicht verformten Entladeklappen gewährleistet ist, daß das Getriebe wirtschaftlich herstellbar und mit einfachen Mitteln montierbar ist und daß aufwendige Anpaßarbeiten bei der Montage vermieden werden.

Gemäß der Erfindung wird diese Aufgabe bei einem Getriebe der eingangs genannten Art dadurch gelöst, daß in dem Sattelboden für jede Entladeklappe mindestens eine Riegelstange verschieblich angeordnet ist, die in Schließstellung der Entladeklappe einen Schließhaken an der unteren Längsseite der Entladeklappe umgreift.

Hierbei ist die Riegelstange quer zur Wagenlängsachse etwa in Neigung des Sattelbodens unter dem Sattelboden gelagert angeordnet. Jede Riegelstange ist über Hebel und Schubstangen von der Betätigungswelle beaufschlagbar. Durch die Riegelstangen und Schließhaken wird auf einfache Weise eine zusätzliche Sicherung für die Entladeklappe in Schließstellung gewährleistet. Die in Neigung des Sattelbodens unter dem Sattelboden angeordneten Riegelstangen sind auf einfache Weise über Hebel und Schubstangen von der Betätigungswelle beaufschlagbar, so daß gleichzeitig beim Betätigen der Lenkerstangen die durch Riegelstange und Schließhaken gebildete Zusatzeinrichtung in ihre jeweilige Offen- oder Schließstellung verfahrbar ist.

Vorteilhaft sind die Riegelstangen der Entladeklappen beider Wagenlängsseiten gegenüberliegend angeordnet und über Hebel und Schubstangen verbunden, gleichlaufend betätigbar. Durch diese Anordnung der Riegelstangen wird der Aufwand für deren Antrieb über Hebel und Schubstangen auf ein Minimum begrenzt.

Der für ein zwängungsfreies Öffnen und Schließen der Entladeklappe erforderliche Vorlauf der Riegelstange beim Öffnen und der erforderliche Nachlauf der Riegelstange beim Schließen der Entladeklappe ist durch den Übertotpunktweg der Lenkerstangen einstellbar. Durch den einstellbaren Vor- beziehungsweise Nachlauf der Riegelstange wird ein Verzwängen der Entladeklappe oder des Getriebes vermieden. Die Verbindung (Hebel, Schubstange) zwischen Riegelstange und Betätigungswelle steht in Schließstellung der Riegelstange in Übertotpunktstellung. Ein Hebel der Verbindung zwischen Riegelstange und Betätigungswelle liegt in Schließstellung der Riegelstange gegen einen Anschlag an. Durch diese Übertotpunktstellung der Hebel und Schubstangen der Verbindung zwischen Riegelstange und Betätigungswelle wird eine Beaufschlagung der Betätigungswelle durch an die Entladeklappe anliegendes Ladegut vermieden.

Einzelheiten der Erfindung sind in der Zeichnung anhand eines Ausführungsbeispiels erläutert.

Es zeigen
- Figur 1: Die Seitenansicht eines Sattelboden-Selbstentladewagens mit einer Getriebe gemäß der Erfindung,
- Figur 2: die Stirnansicht des Sattelboden-Selbstentladewagens nach Figur 1,
- Figur 3: den Schnitt nach Linie III-III der Figur 1,
- Figur 4: den Schnitt nach Figur 3 mit teilweise geöffneten Entladeklappen.

Der Sattelboden-Selbstentladewagen weist an jeder Wagenlängsseite Entladeklappen 1 auf, die schwenkbar an einer horizontalen Welle 2 an den Längsseiten des Selbstentladewagens hängen. Jede Entladeklappe 1 liegt mit ihrer unteren Längsseite dicht gegen das untere Ende des Sattelbodens 3 des Selbstentladewagens an. In Längsmittenebene des Selbstentladewagens ist drehbar eine Betätigungswelle 4 gelagert, die mechanisch oder hydraulisch drehbar ist. Die Betätigungswelle 4 wirkt über Hebel 5 auf Lenkerstangen 6, die gelenkig seitlich an den Entladeklappen 1 gelagert sind. In Schließstellung der Entladeklappen 1 befinden sich Hebel 5 und Lenkerstangen 6 bezogen auf die Betätigungswelle 4 in Übertotpunktstellung, so daß an die Entladeklappen 1 anliegendes Ladegut das Betätigungsgestänge in Schließrichtung beaufschlagt. Die Betätigungswelle 4 weist weiter für jedes Paar der Entladeklappen 1 mindestens einen drehfest angeordneten Hebel 7 auf, der eine an seinem freien Ende gelenkig angelenkte Schubstange 8 beaufschlagt. Die Schubstange 8 ist mit ihrem zweiten Ende gelenkig an einem doppelarmigen Hebel 9 befestigt, der um eine in Wagenlängsrichtung angeordnete Achse 10 drehbar im Sattelboden 3 gelagert ist. An seinem zweiten Arm trägt der doppelarmige Hebel 9 gelenkig eine Lasche 11, die wiederum gelenkig an dem einen Arm eines zweiten doppelarmigen Hebels 12 gelenkig befestigt ist. Dieser zweite doppelarmige Hebel 12 ist ebenfalls um eine in Wagenlängsrichtung angeordnete Achse 13 im Sattelboden 3 drehbar gelagert. An seinem zweiten Ende trägt der doppelarmige Hebel 12 gelenkig eine Schubstange 14, die mit ihrem zweiten Ende gelenkig an einer Riegelstange 15 befestigt ist. Die Riegelstange 15 ist unterhalb des Sattelbodens 3 in Wagenquerrichtung etwa in der Neigung des Sattelbodens 3 längsverschieblich gelagert. An ihrem freien Ende weist die Riegelstange 15 eine Öse 16 auf, die in Schließstellung der Entladeklappen 1 einen Schließhaken 17 an der unteren Längsseite der Entladeklappe 1 umgreift. Auf der Achse 13 des doppelarmigen Hebels 12 ist drehfest mit dem doppelarmigen Hebel 12 weiter ein Hebel 18 angeordnet. Der Hebel 18 trägt an seinem freien Ende gelenkig eine Schubstange 19, die gelenkig auf einen Hebelarm eines dritten doppelarmigen Hebels 20 wirkt, der ebenfalls im Untergestell 3 um eine in Wagenlängsrichtung angeordnete Achse 21 drehbar gelagert ist. Der zweite Arm des doppelarmigen Hebels 20 wirkt wiederum gelenkig auf eine Schubstange 14, die mit ihrem anderen Ende gelenkig an einer zweiten Riegelstange 15 befestigt ist. Diese zweite Riegelstange 15 wirkt wieder über ihre Öse 16 auf einen Schließhaken 17 an der unteren Längsseite der zugehörigen Entladeklappe 1.

Beide sich gegenüberliegenden Entladeklappen 1 auf den Längsseiten des Sattelboden-Selbstentladewagens werden somit gleichzeitig beim Verdrehen der Betätigungswelle 4 über die Lenkerstangen 6 zum Öffnen beziehungsweise zum Schließen betätigt. Gleichzeitig wird beim Verdrehen der Betätigungswelle 4 jede Riegelstange 15 der sich gegenüberliegenden Entladeklappen 1 in Offen- beziehungsweise Schließstellung verschoben.

Die Gelenkverbindung der Lasche 11 mit den doppelarmigen Hebeln 9 und 12 ist so gewählt, daß bei sich in Schließstellung befindlicher und mit Ladegut beaufschlagter Entladeklappe 1 und dem dadurch erfolgenden Zug auf die Riegelstange 15 ein den doppelarmigen Hebel 9 in Schließrichtung verschwenkendes Moment entsteht. Zur Begrenzung des Schwenkweges des doppelarmigen Hebels 9 ist ein Anschlag 24 vorgesehen, der die Betätigungswelle 4 und deren Antrieb entlastet.

Die Ausbildung der Öse 16 am freien Ende der Riegelstange 15 und die Ausbildung des Schließhakens 17 an der unteren Längsseite der Entladeklappe 1 ist erfindungsunwesentlich. Es ist auch denkbar, den Riegelhaken an dem freien Ende der Riegelstange 15 und die Öse an der unteren Längsseite der Entladeklappe 1 anzuordnen.

## Patentansprüche

1. Getriebe zum Öffnen und Schließen der seitlichen, je in einer horizontalen Welle (2) hängenden und um diese schwenkbaren Entladeklappe (1) eines Sattelboden-Selbstentladewagens (3), wobei die Entladeklappe (1) mittels an ihren Längsenden angelenkten, in Schließstellung in Übertotpunktlage stehenden Lenkerstangen (6) über Hebel (5) und Schubstangen von einer etwa in Wagenlängsmitte gelagerter Betätigungswelle (4) betätigbar ist, dadurch gekennzeichnet, daß in dem Sattelboden (3) für jede Entladeklappe (1) mindestens eine Riegelstange (15) verschieblich angeordnet ist, die in Schließstellung der Entladeklappe (1) einen Schließhaken (17) an der unteren Längsseite der Entladeklappe (1) umgreift.

2. Getriebe nach Anspruch 1, dadurch gekennzeichnet, daß die Riegelstange (15) quer zur Wagenlängsachse etwa in Neigung des Sattelbodens (3) unter dem Sattelboden (3) gelagert, angeordnet ist.

3. Getriebe nach den Ansprüchen 1 und 2, dadurch gekennzeichnet, daß die Riegelstange (15) über Hebel und Schubstangen (7 bis 14) von der Betätigungswelle (4) beaufschlagbar ist.

4. Getriebe nach den Ansprüchen 1 bis 3, dadurch gekennzeichnet, daß die Riegelstangen (15) der Entladeklappen (1) beider Wagenlängsseiten gegenüberliegend angeordnet und über Hebel und Schubstangen (18 bis 20) verbunden, gleichlaufend betätigbar sind.

5. Getriebe nach den Ansprüchen 1 bis 4, dadurch gekennzeichnet, daß der für ein zwängungsfreies Öffnen und Schließen der Entladeklappen (1) erforderliche Vorlauf der Riegelstange (15) beim Öffnen und der erforderliche Nachlauf der Riegelstange (15) beim Schließen der Entladeklappen (1) durch den Übertotpunktweg der Lenkerstangen (6) einstellbar ist.

6. Getriebe nach den Ansprüchen 1 bis 5, dadurch gekennzeichnet, daß die Verbindung (Hebel, Schubstange 9, 11, 12) zwischen Riegelstange (15) und Betätigungswelle (4) in Schließstellung der Riegelstange (15) in Übertotpunktstellung steht.

7. Getriebe nach den Ansprüchen 1 bis 6, dadurch gekennzeichnet, daß ein Hebel der Verbindung zwischen Riegelstange (15) und Betätigungswelle (4) in Schließstellung der Riegelstange (15) gegen einen Anschlag (24) anliegt.

## Claims

1. Mechanism for opening and closing the side discharge flap (1) of a saddle bottom self-discharging waggon (3) in which each discharge flap (1) is suspended on a horizontal shaft (2), is pivotable about the latter and can be actuated, by an actuation shaft (4) supported approximately in the longitudinal centre of the waggon, by means of linkage rods (6) hinged at their longitudinal ends and coming to rest beyond their dead centre position in the closed position of the discharge flap, via levers (5) and thrust rods, characterised in that for each discharge flap (1), at least one locking rod (15) is displaceably located in the saddle bottom (3) and, in the closed position of the discharge flap (1), encompasses a closing hook (17) on the lower longitudinal side of the discharge flap (1).

2. Mechanism according to Claim 1, characterised in that the locking rod (15) is located and supported under the saddle bottom (3), transverse to the waggon longitudinal axis and approximately at the inclination of the saddle bottom (3).

3. Mechanism according to Claims 1 and 2, characterised in that the locking rod (15) can be acted upon by the actuation shaft (4) via levers and thrust rods (7 to 14).

4. Mechanism according to Claims 1 to 3, characterised in that the locking rods (15) of the discharge flaps (1) on both longitudinal sides of the waggon are located opposite to one another, can be actuated simultaneously and are connected by levers and thrust rods (18 to 20).

5. Mechanism according to Claims 1 to 4, characterised in that the advanced movement of the locking rod (15) necessary for unforced opening of the discharge flaps (1) and the retarded movement of the locking rod (15) necessary for unforced closing of the discharge flaps (1) can be achieved by means of the displacement beyond dead centre of the linkage rods (6).

6. Mechanism according to Claims 1 to 5, characterised in that the linkage (levers, thrust rods 9, 11, 12) between the locking rod (15) and the actuation shaft (4) is in its position beyond dead centre in the closed position of the locking rod (15).

7. Mechanism according to Claims 1 to 6, characterised in that a lever in the linkage between the locking rod (15) and the actuation shaft (4) is in contact with a stop (24) in the closed position of the locking rod (15).

## Revendications

1. Mécanisme d'ouverture et de fermeture des trappes de déchargement latérales (1) d'un wagon à trémies (3) à déversoirs latéraux, chaque trappe de fermeture étant suspendue à un axe horizontal (2) de manière à pouvoir pivoter autour de ce dernier et pouvant être actionnée par des leviers (5) et des barres de poussée, au moyen de bielles (6) articulées sur ses extrémités longitudinales et se trouvant en position de dépassement de point mort à l'état fermé, à partir d'un arbre d'actionnement (4) monté à peu près dans le plan médian longitudinal du wagon, caractérisé par le fait qu'au moins une barre de verrouillage (15) est montée déplaçable en translation dans le plancher (3) en dos d'âne pour chaque trappe de déchargement (1), cette barre entourant, en position de fermeture de la trappe (1), un crochet de fermeture (17) sur le côté longitudinal inférieur de la trappe de déchargement (1).

2. Mécanisme suivant la revendication 1, caractérisé par le fait que la barre de verrouillage (15) est disposée transversalement à l'axe longitudinal du wagon en dessous du plancher (3) en dos d'âne, à peu près suivant l'inclinaison du plancher (3) en dos d'âne.

3. Mécanisme suivant les revendications 1 et 2, caractérisé par le fait que la barre de verrouillage (15) peut être manoeuvrée par l'arbre d'actionnement (4) en passant par des leviers et des barres de poussée (7 à 14).

4. Mécanisme suivant les revendications 1 à 3, caractérisé par le fait que les barres de verrouillage (15) des trappes de déchargement (2) sur les deux côtés longitudinaux du wagon sont disposées face à face et, reliées par des leviers et des barres de poussée (18 à 20), peuvent être actionnées en synchronisme.

5. Mécanisme suivant les revendications 1 à 4, caractérisé par le fait que le mouvement antérieur de la barre de verrouillage (15) lors de l'ouverture de la trappe de déchargement (1) et le mouvement postérieur de la barre de verrouillage (15) lors de la fermeture de la trappe de déchargement (1), nécessaires en vue d'une ouverture et fermeture sans coincement des trappes de déchargement (1), sont réglables par le trajet de dépassement de point mort des bielles (6).

6. Mécanisme suivant les revendications 1 à 5, caractérisé par le fait que la liaison (levier, barre de poussée 9,11,12) entre la barre de verrouillage (12) et l'arbre d'actionnement (4), en position de fermeture de la barre de verrouillage (15), se trouve en position de dépassement de point mort.

7. Mécanisme suivant les revendications 1 à 6, caractérisé par le fait qu'un levier de la liaison entre la barre de verrouillage (15) et l'arbre d'actionnement (4) est appliqué contre une butée (24) en position de fermeture de la barre de verrouillage (15).
